# EUROPÄISCHE PATENTSCHRIFT

(11) **EP 0 612 912 B1**
(45) Veröffentlichungstag und Bekanntmachung des Hinweises auf die Patenterteilung: **14.05.1997**
(21) Anmeldenummer: 94102651.0
(22) Anmeldetag: 22.02.1994
(51) Int. Cl.: E21B 7/06, E21B 10/60

(54) **Erdbohrgerät**
Earth drilling device
Dispositif de forage du sol

(30) Priorität: 22.02.1993 DE 4305423
(43) Veröffentlichungstag der Anmeldung: 31.08.1994
(73) Patentinhaber: TERRA AG fuer Tiefbautechnik, CH-4802 Strengelbach (CH)
(72) Erfinder: Jenne, Dietmar, Dipl.-Wi.-Ing., CH-4802 Strengelbach (CH)
(74) Vertreter: Schaumburg, Thoenes & Thurn

(56) Entgegenhaltungen:
- DE-A- 4 016 965
- DE-C- 4 006 320
- US-A- 2 324 102
- US-A- 2 350 986
- US-A- 2 903 239
- US-A- 4 749 050

## Beschreibung

Die Erfindung betrifft ein Erdbohrgerät mit einem um seine Achse drehbaren Bohrkopf, der zu seiner Richtungssteuerung eine zur Kopfachse geneigte Steuerfläche hat und an dem eine Düse zum Austritt einer Bohrflüssigkeit vorgesehen ist.

Ein Bohrkopf dieser Art ist beispielsweise aus der US-A-4,953,638 bekannt. Der dort beschriebene Bohrkopf ist an einem Bohrgestänge befestigt, mit dem der Bohrkopf drehend und drückend vorgetrieben werden kann. Der Bohrkopf hat eine im wesentlichen keilförmige Form. An einer der Keilflächen ist eine Bohrklinge befestigt, während an der anderen Keilfläche die Düse angeordnet ist, deren Strahlrichtung unter einem geringen Winkel gegenüber der Vortriebsrichtung, d.h. der Bohrkopfachse geneigt ist, so daß die Düse annähernd in Vorwärtsrichtung zeigt. Während des Geradeauslaufes muß der Bohrkopf gedreht werden. Für eine Richtungsänderung wird der Bohrkopf in eine Stellung gebracht, in welcher die die Bohrklinge tragende Keilfläche nach der der gewünschten Ablenkrichtung entgegengesetzten Seite weist. Anschließend wird der Bohrkopf statisch durch das Bohrgestänge vorgetrieben. Er weicht dabei aufgrund der als Steuerfläche dienenden Flachseite der Bohrklinge in die gewünschte Ablenkrichtung aus. Die aus der Düse austretende Bohrflüssigkeit dient dazu, die Bohrwirkung zu unterstützen, d.h. die Bohrklinge zu kühlen und das von der Bohrklinge ausgeschnitte Erdreich wegzuspülen.

Bei der Drehung des Bohrkopfes lockert die Bohrflüssigkeit das vor dem Bohrkopf liegende Erdreich in einem relativ eng um die Bohrachse liegenden Kegel auf. Dadurch vermindert sich der Widerstand des Erdreiches in Vortriebsrichtung, während andererseits das um den Bohrkopf herum befindliche Erdreich fest bleibt. Dadurch ist es schwierig, den Bohrkopf tatsächlich mit einem vorgegebenen, der Neigung der Steuerfläche entsprechenden Radius in die gewünschte Richtung abzulenken. Zudem besteht die Gefahr, das die Düse verstopft, sofern auch nur kurzzeitig ohne Bohrflüssigkeit gebohrt wird.

Aus der US-A-2350986, die als nächstliegender Stand der Technik anzusehen ist, ist ein Erdbohrgerät mit einem um seine Achse drehbaren Bohrkopf bekannt, der eine elliptische Querschnittsform hat und zu seiner Spitze hin sich einseitig derart verjüngt, daß eine gekrümmte Steuerfläche entsteht, durch die der Bohrkopf beim Eintreiben in den Boden seitlich abgelenkt wird. Ferner hat der Bohrkopf an seiner der Steuerfläche abgewandten Seite nahe seiner Spitze eine Düsenöffnung für den Austritt von Bohrflüssigkeit, wobei die Düsenöffnung so angeordnet ist, daß die Bohrflüssigkeit bei einer Drehbewegung des Bohrkopfes, d.h. beim eigentlichen Bohren, den Bohrkopf umspült.

Der Erfindung liegt die Aufgabe zugrunde, den Bohrkopf eines eingangs genannten Erdbohrgerätes so auszubilden, daß er präzise und mit einem relativ engen Radius abgelenkt werden kann. Diese Aufgabe wird durch ein Erdbohrgerät mit den in Anspruch 1 angegebenen Merkmalen gelöst.

Es können auch mehrere Düsen an den Bohrkopf vorgesehen sein. Die Düsen können im wesentlichen senkrecht zur Bohrkopfachse gerichtet oder auch unter einem gewissen Winkel zum Bohrkopfachse in Vorwärtsrichtung geneigt sein.

Durch die erfindungsgemäße Anordnung der Düse oder der Düsen an dem Bohrkopf wird durch die ausströmende Bohrflüssigkeit das Erdreich nicht unmittelbar vor dem Bohrkopf, sondern seitlich von dem Bohrkopf aufgelockert. Dadurch bleibt das Erdreich an der Stelle, an der sich die Steuerfläche bei dem Ablenken des Bohrkopfes abstützen soll, fest, während das Erdreich in der Richtung, in die der Bohrkopf abgelenkt werden soll, aufgelockert wird. Um zu vermeiden, daß das Erdreich bei der Drehung des Bohrkopfes während des Geradeauslaufes ringsherum aufgelockert wird, kann bei der erfindungsgemäßen Lösung die Zuführung der Bohrflüssigkeit zu der Düse oder den Düsen während des Geradeauflaufes abgestellt werden, ohne daß die Gefahr besteht, daß die Düsen verstopfen, da sie an einer parallel zur Bohrkopfachse gerichteten Seitenfläche des Bohrkopfes angeordnet sind.

Der erfindungsgemäße Bohrkopf kann sowohl für ein Erdbohrgerät mit statischem Vortrieb als auch für ein Erdbohrgerät mit dynamisch schlagendem Vortrieb, also ein Rammbohrgerät verwendet werden.

Weitere Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen:
- Figur 1: eine schematische Darstellung eines Erdbohrgerätes,
- Figur 2: eine schematische Seitenansicht eines Bohrkopfes gemäß einer ersten Ausführungsform der Erfindung und
- Figur 3: eine der Figur 2 entsprechende Darstellung eines Bohrkopfes gemäß einer zweiten Ausführungsform der Erfindung.

Figur 1 zeigt das erfindungsgemäße Bohrgerät, das in an sich bekannter Weise eine Vortriebseinheit 10 und ein Bohrgestänge 12 umfaßt, an dessen vorderem Ende ein Bohrkopf 14 angeordnet ist. Die Vortriebseinheit 10 ist in herkömmlicher Weise aufgebaut und dient dazu, daß Bohrgestänge 12 zu drehen und statisch vorzutreiben sowie die Bohrflüssigkeit durch das Bohrgestänge 12 zum Bohrkopf 14 zu fördern. Die Vortriebseinheit 10 kann beispielsweise so aufgebaut sein, wie dies in der US-PS 4,953,638 beschrieben ist oder einen entsprechend aufgebauten Bohrwagen umfassen, der durch ein Gummiraupenfahrwerk selbstfahrend ist.

Der Bohrkopf 14 hat eine im wesentlichen zylindrische Gestalt und weist an seinem vorderen Ende eine schräg zu seiner Achse 16 gerichtete Steuerfläche 18 auf. Auf der der Steuerfläche 18 entgegengesetzten, parallel zur Achse 16 gerichteten Seite sind eine oder mehrere Düsen 20 angeordnet, durch die über eine nicht dargestellte Zuleitung Bohrflüssigkeit unter Druck austreten kann. Die Düsen sind dabei so angeordnet und ausgebildet, daß die durch die Pfeile 22 angedeutete Strahlrichtung der Düsen im wesentlichen senkrecht zur Achse 16 gerichtet ist. Bei der in Figur 3 dargestellten Ausführungsform sind die Düsen 22 so ausgebildet und angeordnet, daß die durch die Pfeile 22 angegebene Strahlrichtung unter einem von 90° verschiedenen Winkel zur Achse 16 in Vorwärtsrichtung geneigt sind. Die Düsen können in einer achsparallelen Reihe mit gleichen oder ungleichen Abständen über die Länge des Bohrkopfes verteilt angeordnet sein. Wesentlich ist dabei, daß der Abstand der Düsen von der Bohrkopfspitze und die Strahlrichtung der Düsen so gewählt werden, daß im wesentlichen nur das Erdreich seitlich vom Bohrkopf und nicht das unmittelbar vor der Bohrkopfspitze gelegene Erdreich aufgeweicht oder weggespült wird.

Während des Geradeauslaufes wird der Bohrkopf 14 gedreht, so daß sich der Bohrkopf wie ein rotationssymmetrisch ausgebildeter Bohrkopf verhält. Während des Geradeauslaufs braucht dabei keine Bohrflüssigkeit durch die Düsen 20 ins Erdreich abgestrahlt zu werden. Eine Zufuhr von Bohrflüssigkeit kann jedoch zweckmäßig sein, um die Gleitfähigkeit des Bohrkopfes zu erhöhen.

Soll die Vortriebsrichtung beispielsweise in Richtung des Pfeiles 24 in Figur 2 geändert werden, so wird der Bohrkopf in die dargestellte Stellung gebracht, in welcher die Steuerfläche 18 nach der dem Pfeil 24 gengesetzten Seite weist. In dieser Stellung wird flüssigkeit durch die Düsen 20 in das benachbarte Erdreich gepumpt und das Erdreich auf diese Weise aufgelockert. Durch statischen Vortrieb des Bohrkopfes 14 wird dieser anschließend in Richtung des Pfeiles 24 abgelenkt, wobei zweckmäßigerweise auch weiterhin Bohrflüssigkeit durch die Düsen 20 abgestrahlt wird.

Wie man erkennt, bleibt der Teil des Erdreiches trocken und fest, an dem sich die Steuerfläche 18 abstützen soll. Dagegen wird das Erdreich seitlich von dem Bohrkopf in Ablenkungsrichtung aufgelockert, so daß der Bohkopf nach dieser Richtung leicht ausweichen kann. Dadurch lassen sich kleine Ablenkungsradien erzielen, so daß man eine relativ empfindliche Steuerung erhält.

Dadurch daß die Düsen an der im wesentlichen parallel zur Achse 16 verlaufenden Seitenwand des Bohrkopfes ausgebildet sind, besteht keine Gefahr, daß die Düsen beim Vortrieb ohne Austritt von Bohrflüssigkeit verstopfen. Zumindest wird beim Vortrieb des Bohrkopfes das Erdreich nicht unmittelbar in die Düsenöffnung eingetrieben, so daß die Düsenöffnungen leicht freigespült werden können.

Der Bohrkopf kann auch ohne weiteres mit einem herkömmlichen Rammgerät verbunden werden, ohne daß sich an seiner Funktion etwas ändert.

## Patentansprüche

1. Erdbohrgerät mit einem um seine Achse (16) drehbaren zylindrischen Bohrkopf (14), der zu seiner Richtungssteuerung an seinem vorderen Ende eine zur Zylinderachse (16) geneigte Steuerfläche (18) hat und an dem mindestens eine Düse (20) zum Austritt einer unter Druck stehende Bohrflüssigkeit vorgesehen ist, wobei die Düsenöffnung auf der der Steuerfläche (18) abgewandten achsparallelen Seite des Bohrkopfes (14) angeordnet und der axiale Abstand der Düse (20) von der Bohrkopfspitze und ihre Strahlrichtung so gewählt sind, daß beim Einsatz des Bohrkopfes (14) der aus der Düse (20) austretende Strahl im wesentlichen nur das seitlich des Bohrkopfes (14) gelegene Erdreich erreicht.

2. Erdbohrgerät nach Anspruch 1, dadurch **gekennzeichnet,** daß die Düse (20) im wesentlichen senkrecht zur Bohrkopfachse (16) gerichtet ist.

3. Erdbohrgerät nach Anspruch 1, dadurch **gekennzeichnet**, daß die Düse (20) unter einem Winkel zur Bohrkopfachse (16) in Vorwärtsrichtung des Bohrkopfes (14) gerichtet ist.

4. Erdbohrgerät nach Anspruch 3, dadurch **gekennzeichnet,** daß die Düse (20) im wesentlichen parallel zur Steuerfläche (18) gerichtet ist.

5. Erdbohrgerät nach einem der Ansprüche 1 bis 4, dadurch **gekennzeichnet,** daß eine Mehrzahl von Düsen (20) vorgesehen ist.

6. Erdbohrgerät nach Anspruch 5, dadurch **gekennzeichnet**, daß die Düsen in einer im wesentlichen achsparallelen Reihe angeordnet sind.

7. Erdbohrgerät nach einem der Ansprüche 1 bis 6, dadurch **gekennzeichnet**, daß es für einen statischen Vortrieb des Bohrkopfes (14) ausgebildet ist.

8. Erdbohrgerät nach einem der Ansprüche 1 bis 6, dadurch **gekennzeichnet**, daß es als dynamisch schlagendes Rammbohrgerät ausgebildet ist.

## Claims

1. An earth boring device with a cylindrical boring head (14) rotatable about its axis (16), which boring head for the control of its direction has a control surface (18) inclined to the cylinder axis (16) at its front end and at least one jet (20) for the discharge of a pressurized boring fluid, with the jet opening being arranged on a side of the boring head (14) parallel to the axis and facing away from the control surface (18), and the axial spacing of the jet (20) from the tip of the boring head and its stream direction being so chosen that in use of the boring head (14) the stream flowing from the jet (20) reaches essentially only the region of earth lying to the side of the boring head (14).

2. An earth boring device according to claim 1, **characterized** in that the jet (20) is directed essentially perpendicularly to the boring head axis (16).

3. An earth boring device according to claim 1, **characterized** in that the jet (20) is directed at an angle to the boring head axis (16) in the direction forwardly of the boring head (14).

4. An earth boring device according to claim 3, **characterized** in that the jet (20) is directed essentially parallel to the control surface (18).

5. An earth boring device according to one of claims 1 to 4, **characterized** in that a plurality of jets (20) is provided.

6. An earth boring device according to claim 5, **characterized** in that the jets are arranged in a row essentially parallel to the axis of the boring head.

7. An earth boring device according to one of claims 1 to 6, **characterized** in that it is made for a static forward drive of the boring head (14).

8. An earth boring device according to one of claims 1 to 6, **characterized** in that it is made for a dynamic percussion ram boring device.

## Revendications

1. Appareil de forage du sol comportant une tête de forage cylindrique (14) pouvant tourner autour de son axe (16) qui a à son extrémité avant pour la commande de sa direction une surface de conduite (18) inclinée par rapport à l'axe (16) du cylindre, et sur laquelle est prévue au moins une buse (20) pour la sortie d'un liquide de forage sous pression, l'orifice de buse étant placé sur le côté de la tête de forage (14) parallèle à l'axe opposé à la surface de conduite (18) et la distance axiale entre la buse (20) et l'extrémité de la tête de forage et la direction du jet de la buse étant choisies de façon que lors de l'emploi de la tête de forage (14), le jet sortant de la buse (20) atteigne à peu près seulement le sol situé sur le côté de la tête de forage (14).

2. Appareil de forage du sol selon la revendication 1, caractérisé par le fait que la buse (20) est orientée sensiblement perpendiculairement à l'axe (16) de la tête de forage.

3. Appareil de forage du sol selon la revendication 1, caractérisé par le fait que la buse (20) est dirigée vers l'avant de la tête de forage (14) et fait un angle avec l'axe (16) de celle-ci.

4. Appareil de forage du sol selon la revendication 3, caractérisé par le fait que la buse (20) est orientée sensiblement parallèlement à la surface de conduite (18).

5. Appareil de forage du sol selon l'une des revendications 1 à 4, caractérisé par le fait qu'il est prévu plusieurs buses (20).

6. Appareil de forage du sol selon la revendication 5, caractérisé par le fait que les buses sont disposées en une file sensiblement parallèle à l'axe.

7. Appareil de forage du sol selon l'une des revendications 1 à 6, caractérisé par le fait qu'il est conçu pour un avancement statique de la tête de forage (14).

8. Appareil de forage du sol selon l'une des revendications 1 à 6, caractérisé par le fait que c'est un appareil de forage par battage à frappe dynamique.
